# EUROPÄISCHE PATENTSCHRIFT

(11) **EP 3 715 715 B1**
(45) Veröffentlichungstag und Bekanntmachung des Hinweises auf die Patenterteilung: **10.11.2021**
(21) Anmeldenummer: 20165614.7
(22) Anmeldetag: 25.03.2020
(51) Int. Cl.: F23H 1/02

(54) **ROSTPLATTE FÜR EINEN SCHUBROSTOFEN**
GRATE BAR FOR A FURNACE WITH A TRAVELLNIG GRATE
BARREAU DE GRILLE POUR FOUR À GRILLE MÉCANIQUE

(30) Priorität: 29.03.2019 DE 102019108342
(43) Veröffentlichungstag der Anmeldung: 30.09.2020
(73) Patentinhaber: Eurodur GmbH, 97717 Euerdorf (DE)
(72) Erfinder: Meier, Dieter Helmut, 86653 Monheim (DE)
(74) Vertreter: Bendel, Christian

(56) Entgegenhaltungen:
- EP-A1- 1 705 425
- EP-A1- 2 381 174
- WO-A1-2016/198119
- DE-C1- 19 613 507
- Voest-Alpine: "UTP A DUR 600", , 31. März 2014 (2014-03-31), XP055718565, Gefunden im Internet: URL:www.voestalpine.com/welding [gefunden am 2020-07-28]

## Beschreibung

Die Erfindung betrifft eine Rostplatte für einen Schubrostofen nach dem Oberbegriff des Anspruchs 1. Die Erfindung betrifft zudem einen Schubrostofen mit den Merkmalen des Anspruchs 9 und ein Verfahren zum Betrieb eines Schubrostofens mit den Merkmalen des Anspruchs 11. DE 93 12 738.3 beschreibt ein Rostelement für Vorschubroste für Müllverbrennungsanlagen, bei dem eine Schleißplatte mittels einer Klemmvorrichtung lösbar und austauschbar an einem Stufenelement angeordnet ist.

EP-A1-2 381 174 A1 beschreibt eine gattungsgemäße Rostplatte mit einem Verkleidungselement für Verbrennungsöfen, bei dem zwischen einer mit einer Schweißplattierung versehenen Oberplatte und einer Unterplatte ein Kanal zur Führung eines Kühlmediums ausgebildet ist. Das Verkleidungselement wird als Ganzes als flacher Gegenstand hergestellt und kann anschließend in eine Form gebogen werden.

EP-A1-1 705 425 beschreibt einen Roststab eines Rostbelags für einen Verbrennungsofen, bei dem eine nichtmetallische, insbesondere keramische, Schicht auf dem Roststab aufgebracht ist, wobei die Schicht durch Verklebung, Einzementierung oder mechanische Verbindung an dem Roststab befestigt ist.

DE-C1-196 13 507 beschreibt eine Rostplatte für Vorschubroste von Müllverbrennungsanlagen, bei der eine einzelne Verschleißplatte einem Brenngut zugerichtet ist, wobei die Verschleißplatte als auswechselbares Bauteil auf einem mit Kühlmittelkanälen versehenen Grundkörper der Rostplatte angeordnet ist.

WO-A1-2016/198119 beschreibt einen Rostblock für einen Verbrennungsrost, der als materialeinheitliches Gussteil ausgebildet ist, wobei eine einem abrasiven Verschleiß ausgesetzte Fläche eine Verschleißmarkierung aufweist.

Es ist die Aufgabe der Erfindung, eine Rostplatte für einen Schubrostofen anzugeben, die eine hohe Lebensdauer aufweist.

Diese Aufgabe wird für eine eingangs genannte Rostplatte erfindungsgemäß mit den Merkmalen des Anspruchs 1 gelöst. Durch das stoffschlüssige Verbinden der Schleißplatte mit dem Grundkörper, bevorzugt mittels Verschweißen, wird eine dauerhafte und sichere Einheit von Grundkörper und Rostplatte geschaffen.

Unter einem stoffschlüssigen Verbinden wird im Sinne der Erfindung ein Verlöten oder Verschweißen der zu verbindenden Teile verstanden.

Je nach Detailgestaltung kann hierdurch die Schleißplatte auch eine konstruktiv tragende Funktion für den Aufbau die Rostplatte haben, so dass eine gemäß den Anforderungen mechanisch stabile Einheit erst durch die stoffschlüssige Verbindung von Grundkörper und Schleißplatte entsteht.

Der Grundkörper umfasst im Sinne der Erfindung Teile der Rostplatte, die nicht einem erhöhten Verschleiß ausgesetzt sind. Je nach Bedarf können diese Teile aus weniger verschleißfestem Material bestehen. Die Schleißplatte besteht zumindest im Bereich ihrer Oberfläche aus einem gegenüber anderen Teilen der Rostplatte verschleißfesteren Material. Bevorzugt, aber nicht notwendig ist eine Oberflächenhärte der Schleißplatte dabei um wenigstens 10 HRC größer als eine Oberflächenhärte von weniger verschleißfesten Teilen des Grundkörpers. Der Grundkörper ist im Sinne der Erfindung nicht notwendig ein geschlossener oder selbstständig stabiler Gegenstand, sondern kann auch mehrere Teile umfassen, die durch die Schleißplatte miteinander verbunden werden.

Insbesondere kann dabei der Grundkörper zwei im Wesentlichen senkrecht zu der Schleißplatte orientierte Seitenplatten umfassen, die jeweils mit der Schleißplatte verschweißt werden.

Ein Schubrostofen im Sinne der Erfindung hat einen Schubrost zum aktiven Transport von darauf aufliegendem Brennstoff. Der Schubrost ist aus einer Mehrzahl von Rostplatten aufgebaut, die an Halterungen des Schubrostes aufgenommen sind. Zum Transport des Brennstoffs werden allgemein zumindest einige der Rostplatten bewegt, insbesondere alternierend.

Bei üblichen Bauformen der Schubroste sind jeweils mehrere Rostplatten nebeneinander angeordnet und bilden eine Reihe von Rostplatten. Die Rostplatten einer Reihe liegen dabei lose auf einer in Schubrichtung nachfolgenden Reihe von Rostplatten auf. Diese Reihen können alternierend gegeneinander verschoben werden. Je nach Bauart können zum Beispiel sämtliche Reihen bewegbar sein oder auch nur einige der Reihen.

Schubrostöfen im Sinne der Erfindung finden insbesondere Anwendung in Feuerungsanlagen von Holzkraftwerken oder Müllverbrennungsanlagen.

Eine Verbrennungsluft für den Brennstoff wird im Regelfall von unten durch den Schubrost zugeführt.

Erfindungsgemäß hat die Schleißplatte eine Tragschicht, bevorzugt aus einer warmfesten Legierung, und eine stoffschlüssig mit der Tragschicht verbundene, verschleißfeste Schicht. Dies erlaubt eine besonders einfache und sichere stoffschlüssige Festlegung der Schleißplatte an dem Grundkörper, insbesondere durch Verschweißung der Tragschicht. Die Tragschicht kann allgemein bevorzugt aus einer Eisenbasislegierung bzw. einem Stahl bestehen. Andere Basislegierungen sind je nach Anforderungen denkbar.

In bevorzugter Weiterbildung kann die verschleißfeste Schicht durch thermischen Auftrag, bevorzugt mittels Auftragsschweißen, besonders bevorzugt mittels Open-Arc-Auftragsschweißen, auf die Tragschicht aufgebracht sein.

Bei Open-Arc-Auftragsschweißen handelt es sich um ein elektrisches Auftragsschweißen ohne das Erfordernis von extern zugeführtem Schutzgas. Open-Arc-Auftragsschweißen wird bevorzugt in Verbindung mit Fülldrähten durchgeführt.

Schleißplatten mit einer Tragschicht und einer thermisch auf die Tragschicht aufgebrachten verschleißfesten Schicht können bevorzugt in großem Umfang als Halbzeug hergestellt werden. An solchen Platten als Halbzeug können nach dem Auftrag der harten Schicht noch Richtmaßnahmen zur Sicherstellung einer Planarität, zum Beispiel mechanisches Richten mittels einer Walze, durchgeführt werden. Aus dem Halbzeug können dann Schleißplatten für die Herstellung der erfindungsgemäßen Rostplatten ausgeschnitten werden. Zuschnitte der Schleißplatten können durch Plasmaschneiden, Laserschneiden oder auch Wasserstrahlschneiden je nach Anforderungen an die Genauigkeit erfolgen.

Die aufgetragene verschleißfeste Schicht kann typisch eine Dicke von mehreren Millimetern aufweisen. Sie kann hohe Anteile an Kohlenstoff, Chrom, Niob, Bor, Wolfram, Vanadium, Molybdän, Mangan, Silizium und/oder weiteren Elementen aufweisen. Der Auftrag kann in einem oder mehreren Durchgängen erfolgen, wobei Schweißraupen einen linearen, wellenförmigen, zickzackförmigen oder sonstigen geeigneten Verlauf haben können. Um den Vorschub von Brennstoff auf dem Schubrostofen zu verbessern, sind die Schweißraupen besonders bevorzugt quer zu einer Förderrichtung des Schubrostes orientiert.

Bezüglich der Wahl des Materials für die Schleißplatte kann es je nach Anforderungen vorgesehen sein, dass die gesamte Schleißplatte im Dauerbetrieb warmfest bis zu mindestens 500 °C, bevorzugt bis zu mindestens 600 °C, ist.

Im Interesse einer besonders hohen Lebensdauer kann es bevorzugt vorgesehen sein, dass die dem Brennstoff zugewandte Oberfläche der Schleißplatte eine Härte von wenigstens 50 HRC, besonders bevorzugt wenigstens 56 HRC, aufweist.

Erfindungsgemäß ist zumindest eine zweite Schleißplatte vorgesehen, wobei die zweite Schleißplatte zur Ausformung einer über die beiden Schleißplatten erstreckten Oberfläche an die erste Schleißplatte angrenzt, wobei eine Oberfläche der zweiten Schleißplatte abgewinkelt zu der Oberfläche der ersten Schleißplatte ausgerichtet ist. Hierdurch lassen sich durch mehrere Stücke bzw. angrenzende Schleißplatten auch komplexer geformte Oberflächen herstellen. Insbesondere können hierdurch komplexe Formen existierender Rostplatten ohne besonderen Verschleißschutz nachgeformt werden, so dass die erfindungsgemäßen Rostplatten unmittelbar als Substitut für bestehende Rostplatten verwendet werden können.

Erfindungsgemäß ist dabei die zweite Schleißplatte stoffschlüssig, mittels Verschweißung, mit der ersten Schleißplatte verbunden. Hierdurch werden nicht verschleißfeste Strukturen in der Oberfläche, wie z.B. zwischen den Schleißplatten angeordnete Stege oder Ähnliches, vermieden.

Im Interesse einer kostengünstigen Herstellung der gesamten Rostplatte kann der Grundkörper zumindest teilweise, bevorzugt vollständig, mittels Ausschnitten aus plattenförmigem Halbzeug ausgebildet sein. Die einzelnen Bestandteile des Grundkörpers bzw. Ausschnitte aus Halbzeug können dabei miteinander verschweißt werden. Das Halbzeug kann insbesondere aus demselben Material wie eine Tragschicht der Schleißplatten bestehen, um optimale Eigenschaften und eine einfache Logistik zu gewährleisten.

Bei einer alternativen oder ergänzenden Ausführungsform der Erfindung kann der der Grundkörper zumindest teilweise, bevorzugt vollständig, als Gussteil ausgebildet sein. Insbesondere kann es sich um einen Stahlguss handeln. Solche Gussteile sind besonders kostengünstig in großen Stückzahlen herstellbar. Gegebenenfalls kann eine Nachbearbeitung des Gussteils erfolgen, um die Schleißplatte stoffschlüssig aufzubringen.

Zur Verbesserung der Verbrennung in dem Schubrostofen kann die Schleißplatte zumindest eine geschlossene Durchbrechung, bevorzugt Durchbohrung, zum Durchlass von Verbrennungsluft aufweisen. Solche Durchbrechungen oder Durchbohrungen werden bevorzugt nach einer Herstellung der Schleißplatte eingebracht und können in Anzahl und Anordnung individualisiert sein. Insbesondere können die Rostplatten je nach vorgesehenem Einbauort in dem Schubrost verschiedene Anordnungen von Durchbrechungen aufweisen.

Bei einer weiteren, allgemein vorteilhaften Ausführungsform der Erfindung ist eine untere Schleißplatte an einer dem Brennstoff nicht zugewandten Unterseite des Grundkörpers angeordnet. Bevorzugt liegt dabei die untere Schleißplatte im Betrieb auf einer benachbarten Rostplatte auf. Hierdurch wird ein Verschleiß durch unmittelbar aufeinander reibende Flächen von zwei zueinander bewegten Rostplatten insgesamt verringert.

Die Aufgabe der Erfindung wird zudem gelöst durch einen Schubrostofen, wobei auf dem Schubrost ein fester Brennstoff gefördert wird, umfassend eine erfindungsgemäße Rostplatte.

In bevorzugter Weiterbildung sind dabei nur ein Teil von gegeneinander austauschbaren Rostplatten des Schubrostofens nach einem der Ansprüche 1 bis 8 ausgebildet, bevorzugt zwischen 10% und 90% der gegeneinander austauschbaren Rostplatten. Hierdurch wird ermöglicht, bei einer Wartung eines bestehenden Ofens sukzessive nur abgenutzte herkömmliche Rostplatten gegen erfindungsgemäße, verschleißfeste Rostplatten zu tauschen. Alternativ oder ergänzend wird es ermöglicht, dass nur solche Rostplatten des Schubrostes durch erfindungsgemäße Rostplatten ausgebildet sind, die auch einem besonders hohen Verschleiß im Betrieb unterliegen. Insgesamt können dadurch die Kosten im Betrieb eines Schubrostofens erheblich optimiert und Wartungsintervalle verlängert werden.

Die Aufgabe der Erfindung wird zudem gelöst durch ein Verfahren zum Betrieb eines erfindungsgemäßen Schubrostofens, gekennzeichnet durch die Schritte:
a. Bestückung nur eines Teils des Schubrostes mit erfindungsgemäßen Rostplatten, wobei andere Rostplatten des Schubrostofens keine Schleißplatte aufweisen;
b. Aufnahme eines regulären Betriebs des Schubrostofens mit der Bestückung gemäß Schritt a.

Nachfolgend wird ein bevorzugtes Ausführungsbeispiel der Erfindung beschrieben und anhand der anliegenden Zeichnungen näher erläutert.
- Fig. 1: zeigt eine seitliche Draufsicht auf eine erfindungsgemäße Rostplatte.
- Fig. 2: zeigt eine Draufsicht von unten auf die Rostplatte aus Fig. 1.
- Fig. 3: zeigt eine Draufsicht von unten auf eine erste Abwandlung der Rostplatte aus Fig. 1.
- Fig. 4: zeigt eine Draufsicht von unten auf eine zweite Abwandlung der Rostplatte aus Fig. 1.
- Fig. 5: zeigt eine Draufsicht auf einen Ausschnitt eines Schubrostes mit Rostplatten gemäß Fig. 1 bis Fig. 4.

Die in Fig. 1 gezeigte Rostplatte 1 ist zum Einsatz in einem Schubrostofen vorgesehen. Auf dem Schubrost 2 (siehe Fig. 4) des Schubrostofens wird ein fester Brennstoff gefördert, zum Beispiel Holz oder Müll. Ein Schubrostofen im Sinne der Erfindung hat einen Schubrost zum aktiven Transport von darauf aufliegendem Brennstoff. Der Schubrost ist aus einer Mehrzahl von Rostplatten aufgebaut, die an Halterungen des Schubrostes aufgenommen sind. Zum Transport des Brennstoffs werden allgemein zumindest einige der Rostplatten bewegt, insbesondere alternierend.

Bei der vorliegenden Bauform des Schubrostes 2 sind jeweils mehrere Rostplatten 1 nebeneinander angeordnet und bilden eine Reihe 2a von Rostplatten 1. Die Rostplatten 1 einer Reihe 2a liegen dabei lose auf einer in Schubrichtung nachfolgenden Reihe 2a von Rostplatten 1 auf. Diese Reihen 2a können alternierend gegeneinander verschoben werden. Je nach Bauart können zum Beispiel sämtliche Reihen 2a bewegbar sein oder auch nur einige der Reihen 2a.

Schubrostöfen im Sinne der Erfindung finden insbesondere Anwendung in Feuerungsanlagen von Holzkraftwerken oder Müllverbrennungsanlagen. Eine Verbrennungsluft für den Brennstoff wird im Regelfall von unten durch den Schubrost 2 zugeführt.

Die Rostplatte 1 hat einen Grundkörper 3, zur lösbaren Festlegung an einer Halterung (nicht dargestellt) des Schubrostes 2. An der Rostplatte 1 ist eine erste Schleißplatte 4 angeordnet, wobei die Schleißplatte 4 eine verschleißfeste und dem Brennstoff zugewandte Oberfläche 5 aufweist. Die Schleißplatte 4 ist vorliegend stoffschlüssig mittels Verschweißung mit dem Grundkörper 3 verbunden. Durch das stoffschlüssige Verbinden der Schleißplatte mit dem Grundkörper 3 mittels Verschweißen wird eine dauerhafte und sichere Einheit von Grundkörper 3 und Rostplatte 4 geschaffen.

Vorliegend hat hierdurch die Schleißplatte auch eine konstruktiv tragende Funktion für den Aufbau der Rostplatte 1, so dass eine mechanisch stabile Einheit erst durch die stoffschlüssige Verbindung von Grundkörper 3 und Schleißplatte 4 entsteht.

Der Grundkörper 3 umfasst Seitenteile 6 der Rostplatte 1, die nicht einem erhöhten Verschleiß ausgesetzt sind. Zudem werden die Seitenteile 6 durch Querstege 11 miteinander verbunden

Die Schleißplatte 4 besteht im Bereich ihrer Oberfläche 5 aus einem gegenüber den Seitenteilen 6 der Rostplatte 1 verschleißfesteren Material. Die Seitenteile bestehen vorliegend aus dem warmfesten Stahl 16Mo3.

Eine Oberflächenhärte der Schleißplatte 4 ist dabei um erheblich mehr als 10 HRC größer als eine Oberflächenhärte der Seitenteile 6 des Grundkörpers 3. Der Grundkörper 3 umfasst mehrere Teile 6, die durch die Schleißplatte 4 miteinander verbunden werden. Die Seitenplatten 6 des Grundkörpers 3 sind im Wesentlichen senkrecht zu der Schleißplatte 4 orientiert und werden jeweils mit der Schleißplatte 4 verschweißt.

Die Schleißplatte 4 hat eine Tragschicht 7 aus einer warmfesten Legierung, vorliegend derselbe warmfeste Stahl 16Mo3, aus dem auch die Seitenteile 6 bestehen. Eine verschleißfeste Schicht 8 ist stoffschlüssig mit der Tragschicht 7 verbunden. Dies erlaubt eine besonders einfache und sichere stoffschlüssige Festlegung der Schleißplatte 4 an dem Grundkörper, insbesondere durch Verschweißung der Tragschicht 7.

Die verschleißfeste Schicht 8 wurde durch thermischen Auftrag, vorliegend mittels Open-Arc-Auftragsschweißen, auf die Tragschicht 7 aufgebracht. Bei Open-Arc-Auftragsschweißen handelt es sich um ein elektrisches Auftragsschweißen ohne das Erfordernis von extern zugeführtem Schutzgas. Open-Arc-Auftragsschweißen wird bevorzugt in Verbindung mit Fülldrähten durchgeführt.

Die Schleißplatte 4 mit der Tragschicht 7 und der thermisch auf die Tragschicht 7 aufgebrachten verschleißfesten Schicht 8 wurde vorliegend in großem Umfang als Halbzeug hergestellt. An den Platten als Halbzeug wurden nach dem Auftrag der harten Schicht 8 noch Richtmaßnahmen zur Sicherstellung einer Planarität, nämlich mechanisches Richten mittels einer Walze, durchgeführt. Aus dem Halbzeug wurde dann die Schleißplatte 4 für die Herstellung der erfindungsemäßen Rostplatte 1 ausgeschnitten. Der Zuschnitt der Schleißplatte 4 wurde durch Plasmaschneiden erzeugt, kann aber auch durch Laserschneiden oder auch Wasserstrahlschneiden je nach Anforderungen an die Genauigkeit erfolgen.

Die aufgetragene verschleißfeste Schicht 8 hat eine Dicke von mehreren Millimetern. Sie kann hohe Anteile an Kohlenstoff, Chrom, Niob, Bor, Wolfram, Vanadium, Molybdän, Mangan, Silizium und/oder weiteren Elementen aufweisen. Der Auftrag kann in einem oder mehreren Durchgängen erfolgen, wobei Schweißraupen einen linearen, wellenförmigen, zickzackförmigen oder sonstigen geeigneten Verlauf haben können. Um den Vorschub von Brennstoff auf dem Schubrostofen zu verbessern, sind die Schweißraupen vorliegend quer zu einer Förderrichtung F des Schubrostes 2 orientiert.

Bezüglich der Wahl des Materials für die Schleißplatte 4 ist es vorgesehen, dass die gesamte Schleißplatte im Dauerbetrieb warmfest bis zu mindestens 600 °C ist. Im Interesse einer besonders hohen Lebensdauer ist es zudem vorgesehen, dass die dem Brennstoff zugewandte Oberfläche 5 der Schleißplatte 4 eine Härte von wenigstens 50 HRC, besonders bevorzugt wenigstens 56 HRC, aufweist.

Die verschleißfeste Schicht 8 wurde für das vorliegende Ausführungsbeispiel mit einem kommerziell erhältlichen Fülldraht, dem Produkt "Durmat FD 65" der Durum Verschleiss-Schutz GmbH, Carl-Friedrich-Benz-Str. 7, D-47877 Willich, Germany mittels Open-Arc-Auftragsschweißen aufgetragen. Bei Durmat FD 65 handelt es sich um eine Legierung mit im Wesentlichen folgenden Bestandteilen (Massen-%) im aufgetragenen Schweißgut:

| C | Si | Mn | Cr | Mo | Nb | V | W | Fe |
|---|---|---|---|---|---|---|---|---|
| 5,2 | 1 | 0,4 | 21 | 7 | 7 | 1 | 2 | Rest |

Die erzielt Härte der verschleißfesten Schicht 8 liegt damit bei Raumtemperatur bei >63 HRC und bei 600°C noch bei 57 HRC. Die Warmfestigkeit liegt oberhalb von 600 °C.

Bei der erfindungsgemäßen Rostplatte ist zudem eine zweite Schleißplatte 9 vorgesehen, wobei die zweite Schleißplatte 9 zur Ausformung einer über die beiden Schleißplatten 4, 9 erstreckten Oberfläche F an die erste Schleißplatte 4 angrenzt. Die Oberfläche der zweiten Schleißplatte 9 ist abgewinkelt zu der Oberfläche der ersten Schleißplatte 4 ausgerichtet, vorliegend etwa in einem Winkel von 45°. Zudem ist eine dritte, stirnseitige Schleißplatte 10 vorgesehen, die ihrerseits an die zweite Schleißplatte 9 angrenzt und deren Pberfläche gegenüber der zweiten Schleißplatte 9 abgewinkelt ist, nämlich um 45°. Die dritte Schleißplatte 10 ist somit gegenüber der ersten Schleißplatte 4 im Wesentlichen senkrecht ausgerichtet.

Hierdurch wird durch mehrere Stücke bzw. aneinander angrenzende Schleißplatten 4, 9, 10 eine komplexer geformte Oberfläche hergestellt. Insbesondere wird hierdurch eine komplexe Form einer existierenden Rostplatte ohne besonderen Verschleißschutz nachgeformt, so dass die erfindungsgemäße Rostplatte 1 unmittelbar als Substitut für bestehende Rostplatten verwendet werden kann. Vorliegend bestehen die zu substituierenden Rostplatten aus einstückigen Stahlgussteilen ohne besondere Verschleißschutzelemente.

Die zweite Schleißplatte 9 ist stoffschlüssig mittels Verschweißung mit der ersten Schleißplatte 4 unmittelbar verbunden. Ebenso ist die dritte Schleißplatte 10 stoffschlüssig mittels Verschweißung mit der zweiten Schleißplatte 9 unmittelbar verbunden. Hierdurch werden nicht verschleißfeste Strukturen in der Oberfläche, wie z.B. zwischen den Schleißplatten angeordnete Stege oder Ähnliches, vermieden.

Vorliegend ist der Aufbau der zweiten und dritten Schleißplatte 9, 10 aus einer Tragschicht 7 und einer verschleißfesten Schicht 8 identisch zu der ersten Schleißplatte 4.

Im Interesse einer kostengünstigen Herstellung der gesamten Rostplatte 1 ist der Grundkörper 3 zumindest teilweise, bevorzugt vollständig, mittels Ausschnitten 6, 11 aus plattenförmigem Halbzeug ausgebildet. Die einzelnen Bestandteile des Grundkörpers 3 bzw. Ausschnitte aus Halbzeug, vorliegend die Seitenteile 6 und die Querstege 11, sind dabei miteinander verschweißt. Das Halbzeug besteht vorliegend aus demselben Material wie die Tragschicht 7 der Schleißplatten 4, 9, 10, um optimale Eigenschaften und eine einfache Logistik zu gewährleisten.

Zur Verbesserung der Verbrennung in dem Schubrostofen hat die Schleißplatte 4 eine Anzahl von geschlossenen Durchbrechungen 12, vorliegend Durchbohrungen, zum Durchlass von Verbrennungsluft. Solche Durchbrechungen oder Durchbohrungen 12 werden bevorzugt nach einer Herstellung der Schleißplatte 4 eingebracht und können in Anzahl und Anordnung individualisiert sein.

Insbesondere haben die Rostplatten 1 je nach vorgesehenem Einbauort in dem Schubrost 2 verschiedene Anordnungen von Durchbrechungen 12. Vorliegend zeigen die Figuren 2 bis 4 Ansichten von drei Abwandlungen von erfindungsgemäßen Rostplatten 1, die an verschiedenen Positionen des Schubrostes gemäß Belegungsplan Fig. 5 eingesetzt werden. Die Seitenansicht der drei Abwandlungen von Rostplatten 1 ist dabei jeweils gleich und entspricht Fig. 1

Die Rostplatte 1 gemäß Fig. 2 wird als quasi-unendliche Wiederholeinheit in der Mitte der jeweiligen Reihen 2a von Rostplatten 1 eingesetzt. Sie hat über die gesamte Breite der ersten Schleißplatte 4 verteilte Bohrungen 12.

Die Rostplatte 1 gemäß Fig. 3 hat dieselbe Breite wie die Rostplatte nach Fig. 2, ist aber nur etwa über die Hälfte ihrer Breite mit Bohrungen 12 versehen. Diese Rostplatte wird am Rand einer Reihe 2a eingesetzt (siehe etwa Fig. 5, obere Reihe, ganz rechte Rostplatte 1.

Die Rostplatte 1 gemäß Fig. 4 hat nur etwa die halbe Breite der Rostplatten nach Fig. 2 und Fig. 3. Diese Rostplatte 1 weist keine Durchbrechungen 12 auf. Sie wird zum Beispiel in der zweiten Reihe 2a von oben an der linken Randposition eingesetzt, so dass ein seitlicher Versatz und Überlapp der Rostplatten 1 zweier aufeinander folgenden Reihen 2a erzielt wird.

Die linke Rostplatte 1 der obersten Reihe 2a entspricht einer Spiegelung der Rostplatte 1 gemäß Fig. 3. Die rechte Rostplatte der zweiten Reihe 2a von oben entspricht einer Spiegelung der schmalen Rostplatte 1 nach Fig. 4. Insgesamt werden daher fünf baulich abgewandelte Rostplatten 1 zum Aufbau des Schubrostes 2 nach Fig. 5 verwendet.

Beim vorliegenden Schubrost 2 wird jede zweite Reihe 2a von Rostplatten 1 an einer ortsfesten Halterung angeordnet, und die jeweils dazwischen liegende Reihe 2a von Rostplatten 1 ist an einer antreibbar bewegbaren Halterung angeordnet. Die bewegbaren Reihen 2a werden in der Förderrichtung F (siehe Fig. 5) alternierend bewegt, um so den auf dem Schubrost 2 befindlichen Brennstoff zu transportieren. Zur Aufnahme an den Halterungen, die im Wesentlichen als quer zu der Förderrichtung F erstreckte Stangen ausgebildet sind, haben die Seitenteile 6 entsprechende Ausnehmungen 6a.

Bei dieser Bewegung gleitet eine der Rostplatten 1 jeweils mit einem unteren Auflagebereich auf der Oberfläche von einer oder mehreren Rostplatten 1 der nachfolgenden Reihe 2a. Zur Verringerung des Verschleißes ist dabei eine untere Schleißplatte 13 an einer dem Brennstoff nicht zugewandten Unterseite des Grundkörpers 3 angeordnet. Dabei liegt die untere Schleißplatte 13 im Betrieb auf einer benachbarten Rostplatte 1 auf. Hierdurch wird ein Verschleiß durch unmittelbar aufeinander reibende Flächen von zwei zueinander bewegten Rostplatten 1 insgesamt verringert. Auch der Aufbau der unteren Schleißplatte 13 aus einer Tragschicht 7 und einer verschleißfesten Schicht 8 ist identisch zu der ersten Schleißplatte 4.

Vorliegend ist nur der Schubrost 2 eines Schubrostofens dargestellt, wobei der Schubrostofen im Übrigen auf bekannte Weise ausgebildet ist.

### Bezugszeichenliste

- 1: Rostplatte
- 2: Schubrost
- 2a: Reihe von Rostplatten
- 3: Grundkörper
- 4: Schleißplatte
- 5: Oberfläche der Schleißplatte
- 6: Seitenteil des Grundkörpers
- 6a: Ausnehmungen
- 7: Tragschicht der Schleißplatte
- 8: Verschleißfeste Schicht der Schleißplatte
- 9: zweite Schleißplatte
- 10: dritte Schleißplatte
- 11: Quersteg
- 12: Durchbrechungen, Durchbohrungen
- 13: untere Schleißplatte
- F: Förderrichtung

## Patentansprüche

1. Rostplatte für einen Schubrostofen,
wobei auf dem Schubrost (2) ein fester Brennstoff gefördert wird, umfassend
einen Grundkörper (3) , insbesondere zur lösbaren Festlegung an einer Halterung des Schubrostes (2), und
zumindest eine Schleißplatte (4, 9, 10), wobei die Schleißplatte (4, 9, 10) eine verschleißfeste und dem Brennstoff zugewandte Oberfläche (5) aufweist,
wobei die Schleißplatte (4, 9, 10) stoffschlüssig, insbesondere mittels Verschweißung, mit dem Grundkörper (3) verbunden ist, wobei zumindest eine zweite Schleißplatte (9, 10) vorgesehen ist, wobei die zweite Schleißplatte (9, 10) zur Ausformung einer über die beiden Schleißplatten (4, 9, 10) erstreckten Oberfläche an die erste Schleißplatte (4) angrenzt, wobei eine Oberfläche der zweiten Schleißplatte (9, 10) abgewinkelt zu der Oberfläche der ersten Schleißplatte (4) ausgerichtet ist, und
wobei die erste und die zweite Schleißplatte (4, 9, 10) eine Tragschicht (7), insbesondere aus einer warmfesten Legierung, und eine stoffschlüssig mit der Tragschicht (7) verbundene, verschleißfeste Schicht (8) aufweisen,
**dadurch gekennzeichnet, dass** die zweite Schleißplatte (9, 10) stoffschlüssig mittels Verschweißung mit der ersten Schleißplatte (4) verbunden ist.

2. Rostplatte nach Anspruch 1, **dadurch gekennzeichnet, dass** die verschleißfeste Schicht (8) durch thermischen Auftrag, insbesondere mittels Auftragsschweißen, insbesondere mittels Open-Arc-Auftragsschweißen, auf die Tragschicht (7) aufgebracht ist.

3. Rostplatte nach einem der vorhergehenden Ansprüche, **dadurch gekennzeichnet, dass** die gesamte Schleißplatte (4, 9, 10) im Dauerbetrieb warmfest bis zu mindestens 500 °C, insbesondere bis zu mindestens 600 °C, ist.

4. Rostplatte nach einem der vorhergehenden Ansprüche, **dadurch gekennzeichnet, dass** die dem Brennstoff zugewandte Oberfläche der Schleißplatte (4, 9, 10) eine Härte von wenigstens 50 HRC, insbesondere wenigstens 56 HRC, aufweist.

5. Rostplatte nach einem der vorhergehenden Ansprüche, **dadurch gekennzeichnet, dass** der Grundkörper (3) zumindest teilweise, insbesondere vollständig, mittels Ausschnitten aus plattenförmigem Halbzeug ausgebildet ist.

6. Rostplatte nach einem der Ansprüche 1 bis 5, **dadurch gekennzeichnet, dass** der Grundkörper zumindest teilweise, insbesondere vollständig, als Gussteil ausgebildet ist.

7. Rostplatte nach einem der vorhergehenden Ansprüche, **dadurch gekennzeichnet, dass** die Schleißplatte (4, 9, 10) zumindest eine geschlossene Durchbrechung, (12) insbesondere Durchbohrung, zum Durchlass von Verbrennungsluft aufweist.

8. Rostplatte nach einem der vorhergehenden Ansprüche, **dadurch gekennzeichnet, dass** eine untere Schleißplatte (13) an einer dem Brennstoff nicht zugewandten Unterseite des Grundkörpers (3) angeordnet ist, wobei insbesondere die untere Schleißplatte (13) im Betrieb auf einer benachbarten Rostplatte (1) aufliegt.

9. Schubrostofen, wobei auf dem Schubrost (2) ein fester Brennstoff gefördert wird, umfassend eine Rostplatte (1) nach einem der vorhergehenden Ansprüche.

10. Schubrostofen nach Anspruch 9, **dadurch gekennzeichnet, dass** nur ein Teil von gegeneinander austauschbaren Rostplatten (1) des Schubrostofens nach einem der Ansprüche 1 bis 8 ausgebildet sind, insbesondere zwischen 10% und 90% der gegeneinander austauschbaren Rostplatten (1).

11. Verfahren zum Betrieb eines Schubrostofens nach einem der Ansprüche 9 oder 10, **gekennzeichnet durch** die Schritte:
a. Bestückung nur eines Teils des Schubrostes (2) mit Rostplatten (1) nach einem der Ansprüche 1 bis 8, wobei andere
Rostplatten des Schubrostofens keine Schleißplatte aufweisen;
b. Aufnahme eines regulären Betriebs des Schubrostofens mit der Bestückung gemäß Schritt a.

## Claims

1. Grate bar for a furnace with a travelling grate,
wherein a solid fuel is being conveyed on the travelling grate (2), comprising
a base body (3), in particular for a releasable fixing to a holder of the travelling grate (2), and
at least one wear plate (4, 9, 19), wherein the wear plate (4, 9, 10) has a surface (5), the surface (5) being wear-resistant and facing towards the fuel;
wherein the wear plate (4, 9, 10) is attached to the base body (3), in particular by means of welding,
wherein at least a second wear plate (9, 10) is being provided, wherein the second wear plate (9, 10) adjoins to the first wear plate (4) in order to form a surface extending across both of the wear plates (4, 9, 10), wherein a surface of the second wear plate (9, 10) has an angled orientation to the surface of the first wear plate (4), and
wherein the first and the second wear plate (4, 9, 10) have a carrier layer (7), in particular consisting of a heat-resistant alloy, and a wear-resistant layer (8), the wear resistant layer (8) being materially bonded to the carrier layer (7),
**characterized in that**
the second wear plate (9, 10) is materially bonded to the first wear plate (4) by means of welding.

2. Grate bar according to claim 1, **characterized in that** the wear resistant layer (8) is deposited on the carrier layer (7) by means of thermal deposition, in particular by means of deposition welding, in particular by means of open-arc deposition welding.

3. Grate bar according to one of the preceding claims, **characterized in that** the entire wear plate (4, 9, 10) is heat resistant up to at least 500 °C, in particular up to at least 600 °C, under permanent operation.

4. Grate bar according to one of the preceding claims, **characterized in that** the surface of the wear plate (4, 9, 10) facing the fuel has a hardness of at least 50 HRC, in particular at least 56 HRC.

5. Grate bar according to one of the preceding claims, **characterized in that** the base body (3) is formed at least partially, in particular completely, by means of sections from a plate-shaped, semifinished product.

6. Grate bar according to one of claims 1 to 5, **characterized in that** the base body is formed at least partially, in particular completely, as a cast part.

7. Grate bar according to one of the preceding claims, **characterized in that** the wear plate (4, 9, 10) has at least one enclosed aperture, in particular a throughbore, for the passing of combustion air.

8. Grate bar according to one of the preceding claims, **characterized in that** a bottom wear plate (13) is arranged at bottom side of the base body (3), the bottom side not facing the fuel, the bottom wear plate (13) in particular resting on a neighboured grate bar (1) during operation.

9. Furnace with a travelling grate, wherein a solid fuel is being conveyed on the travelling grate (2), comprising a grate bar (1) according to one of the preceding claims.

10. Furnace with a travelling grate according to claim 9, **characterized in that** only a fraction of grate bars (1) that can be mutually exchanged are provided according to one of claims 1 to 8, in particular between 10% and 90% of the mutually exchangeable grate bars (1).

11. Method for the operation of a furnace with a travelling grate according to one of claims 9 or 10, **characterized by** the steps:
a. Assembly of only a part of the travelling grate (2) with grate bars according to one of claims 1 to 8, wherein other grate bars of the furnace with a travelling grate do not comprise a wear plate;
b. Starting of a regular operation of the furnace with a travelling grate with the assembly according to step a.

## Revendications

1. Plaque de grille pour un four à grille mécanique, dans lequel un combustible solide est transporté sur la grille mécanique (2), comprenant
un corps de base (3), notamment pour une fixation amovible sur un support de la grille mécanique (2), et
au moins une plaque d'usure (4, 9, 10), la plaque d'usure (4, 9, 10) présentant une surface (5) résistant à l'usure et tournée vers le combustible,
la plaque d'usure (4, 9, 10) étant reliée par liaison de la matière au corps de base (3), notamment par soudage,
au moins une deuxième plaque d'usure (9, 10) étant prévue, la deuxième plaque d'usure (9, 10) jouxtant la première plaque d'usure (4) pour former une surface s'étendant sur les deux plaques d'usure (4, 9 , 10), une surface de la deuxième plaque d'usure (9, 10) étant orientée selon un angle par rapport à la surface de la première plaque d'usure (4),
la première et la deuxième plaque d'usure (4, 9, 10) présentant une couche de support (7), notamment en alliage résistant à la chaleur, et une couche résistant à l'usure (8) liée par liaison de la matière à la couche de support (7),
**caractérisée en ce que** la deuxième plaque d'usure (9, 10) est reliée par liaison de la matière par soudage à la première plaque d'usure (4).

2. Plaque de grille selon la revendication 1, **caractérisée en ce que** la couche résistant à l'usure (8) est appliquée sur la couche de base (7) par dépôt thermique, notamment au moyen de soudage par rechargement, notamment au moyen de soudage par rechargement à l'arc ouvert.

3. Plaque de grille selon l'une des revendications précédentes, **caractérisée en ce que** l'ensemble de la plaque d'usure (4, 9, 10) est résistant à la chaleur jusqu'à au moins 500°C, notamment jusqu'à au moins 600°C, en fonctionnement continu.

4. Plaque de grille selon l'une des revendications précédentes, **caractérisée en ce que** la surface de la plaque d'usure (4, 9, 10) tournée vers le combustible a une dureté d'au moins 50 HRC, notamment d'au moins 56 HRC.

5. Plaque de grille selon l'une quelconque des revendications précédentes, **caractérisée en ce que** le corps de base (3) est au moins partiellement, notamment complètement, formé au moyen de découpes dans un produit semi-fini en forme de plaque.

6. Plaque de grille selon l'une des revendications 1 à 5, **caractérisée en ce que** le corps de base est au moins partiellement, notamment complètement, réalisé sous forme de pièce moulée.

7. Plaque de grille selon l'une des revendications précédentes, **caractérisée en ce que** la plaque d'usure (4, 9, 10) présente au moins une découpe fermée (12), notamment un perçage traversant, pour le passage de l'air de combustion.

8. Plaque de grille selon l'une des revendications précédentes, **caractérisée en ce qu'**une plaque d'usure inférieure (13) est disposée sur un côté inférieur du corps de base (3) non tourné vers le combustible, notamment la plaque d'usure inférieure (13) reposant sur une plaque de grille (1) adjacente pendant le fonctionnement.

9. Four à grille mécanique, un combustible solide étant transporté sur la grille mécanique (2), comprenant une plaque de grille (1) selon l'une des revendications précédentes.

10. Four à grille mécanique selon la revendication 9, **caractérisé en ce que** seules certaines plaques de grille interchangeables (1) du four à grille mécanique sont formées selon l'une des revendications 1 à 8, notamment entre 10 % et 90 % des plaques de grille interchangeables (1).

11. Procédé de fonctionnement d'un four à grille mécanique selon l'une des revendications 9 ou 10, **caractérisé par** les étapes :
a. Equipement d'une partie seulement de la grille mécanique (2) de plaques de grille (1) selon l'une des revendications 1 à 8, d'autres plaques de grille du four à grille mécanique ne comportant pas de plaque d'usure ;
b. Démarrage d'un fonctionnement régulier du four à grille mécanique avec l'équipement selon l'étape a.
